# EUROPÄISCHE PATENTSCHRIFT

(11) **EP 4 043 797 B1**
(45) Veröffentlichungstag und Bekanntmachung des Hinweises auf die Patenterteilung: **24.12.2025**
(21) Anmeldenummer: 21156310.1
(22) Anmeldetag: 10.02.2021
(51) Int. Cl.: F24C 15/20

(54) **DUNSTABZUG IM KOCHFELD**
FUME EXTRACTOR IN THE COOKING AREA
HOTTE ASPIRANTE DANS PLAQUE DE CUISSON

(43) Veröffentlichungstag der Anmeldung: 17.08.2022
(73) Patentinhaber: V-Zug AG, 6300 Zug (CH)
(72) Erfinder: SCHERF, Gunter, 5605 Dottikon (CH); CHRISTIAN, Gautschi, 5734 Reinach (CH)
(74) Vertreter: E. Blum & Co. AG

(56) Entgegenhaltungen:
- EP-A1- 3 505 830
- EP-A1- 3 722 677
- EP-A1- 3 978 811
- WO-A1-2019/038632
- WO-A1-2019/096701
- WO-A1-2020/212261
- DE-A1- 102013 007 722
- DE-A1- 102018 119 698

## Beschreibung

### Gebiet der Erfindung

Die Erfindung betrifft ein Kochfeld mit einer Dunstabzugsvorrichtung und einer Kochfeldoberfläche zum Aufstellen von Töpfen und Pfannen, wobei die Dunstabzugsvorrichtung eine in einer Aussparung der Kochfeldoberfläche angeordnete Lufteinlassöffnung, einen Lüfter zum Ansaugen von Luft durch die Lufteinlassöffnung und einen Fettfilter umfasst.

### Hintergrund

Ein klassischer Dunstabzug ist oberhalb des Kochfeldes angeordnet. Der aufgrund seiner Wärme nach oben steigende Dunst kann sehr gut abgesaugt werden.

Aufgrund der störenden Optik der klassischen Dunstabzugshaube oberhalb des Kochfeldes wurde jedoch alternativ vorgeschlagen, den Dunstabzug unterhalb der Kochfeldoberfläche anzuordnen und den Dunst durch eine in der Kochfeldoberfläche angeordneten Lufteinlassöffnung nach unten abzusaugen.

Nachteilig bei dieser Lösung sind die engen Platzverhältnisse für den Fettfilter unterhalb der Kochfeldoberfläche und die damit verbundene Schwierigkeit, diesen zur Reinigung entnehmbar auszugestalten. Zudem fallen Schmutz und Flüssigkeiten durch die Lufteinlassöffnung in den Dunstabzug. Es muss deshalb eine Schmutzauffangvorrichtung vorgesehen sein, welche zur Entleerung entnommen werden kann.

EP 3 722 677 offenbart ein Kochfeld mit einer Dunstabzugsvorrichtung mit Fett- und Geruchsfiltern. Die Geruchsfilter sind nicht entnehmbar.

WO 2020/212261 zeigt ebenfalls eine Dunstabzugsvorrichtung mit Fett- und Geruchsfiltern.

WO 2019/038632 zeigt eine Dunstabzugsvorrichtung mit einem Fett- und einem Geruchsfilter. Beide Filter können durch die Abluftöffnung entnommen werden.

DE 10 2013 007722 zeigt eine Dunstabzugsvorrichtung mit einem Filtereinsatz, welcher aus der Absaugvorrichtung entnommen werden kann. Der Filtereinsatz umfasst ein erstes und ein zweites Filterelement.

WO 2019/096701 A1 betrifft eine Dunstabzugsvorrichtung für ein Kochfeld, die in der Oberseite zumindest eine Absaugöffnung, ein zu der Absaugöffnung nach unten versetzt angeordnetes Gebläse und einen Verbindungskanal zwischen der Absaugöffnung und dem Gebläse aufweist.

EP 3 978 811 A1 betrifft eine Dunstabzugseinheit zum Verbau unterhalb eines Kochfeldes mit einem Lüfter zum Ansaugen von Wrasen und einem Ansaugraum mit einer Einlassöffnung zum Aufnehmen von Wrasen von oberhalb des Kochfeldes und einer Durchgangsöffnung zum Weiterleiten des in dem Ansaugraum befindlichen Wrasens zum Lüfter, wobei ein Anbringabschnitt zum magnetischen Befestigen einer Geruchsfiltereinheit im Ansaugraum vor der Durchgangsöffnung vorgesehen ist. In einer Ausführungsform weist der Geruchsfilter eine erste Lufteintrittsfläche und eine zweite Lufteintrittsfläche auf, die in einem Winkel zueinander angeordnet sind und durch einen Kopplungsmagneten miteinander verbunden sind. Darstellung der Erfindung

Es stellt sich die Aufgabe, ein Kochfeld bereitzustellen, dessen Dunstabzugsvorrichtung eine verbesserte Neutralisierung der Luft gewährleistet.

Diese Aufgabe wird durch den Gegenstand des unabhängigen Anspruchs gelöst. Demgemäss weist das Kochfeld eine Dunstabzugsvorrichtung und eine Kochfeldoberfläche auf, wobei die Dunstabzugsvorrichtung folgendes umfasst:
- eine Lufteinlassöffnung, welche in einer Aussparung des Kochfeldes angeordnet ist,
- einen Lüfter zum Ansaugen von Luft durch die Lufteinlassöffnung,
- einen Fettfilter, und
- einen stromabwärts des Fettfilters angeordneter Geruchsfilter.

Die Kochfeldoberfläche ist diejenige Fläche, auf welcher Pfannen und Töpfe zum Kochen aufgestellt werden können. Die Kochfeldoberfläche kann hierfür mehrere Zonen, in Privathaushalten üblicherweise vier Zonen, umfassen.

Der Begriff "stromabwärts" definiert eine Reihenfolge der Anordnung von Komponenten innerhalb der Luftströmung bzw. innerhalb des Luftstromkanals der Dunstabzugsvorrichtung. Ist der Geruchsfilter stromabwärts des Fettfilters angeordnet, bedeutet dies, dass die in die Dunstabzugsvorrichtung eintretende Luft zuerst durch den Fettfilter und erst im Nachhinein durch den Geruchsfilter strömt.

Bei der Dunstabzugsvorrichtung handelt es sich vornehmlich um einen Umluftabzug, welcher die eingesogene Luft nach Filterung in die Küche zurückbläst. Alternativ kann die Dunstabzugsvorrichtung die eingesogene Luft auch ins Freie befördern.

Die Anordnung eines Geruchsfilters in der Dunstabzugsvorrichtung hat den Vorteil, dass die eingesogene Luft von schlechten Gerüchen befreit wird, und die Luft geruchsneutral in die Küche zurückgeblasen werden kann.

Der Geruchsfilter weist eine erste Lufteintrittsfläche und eine zweite Lufteintrittsfläche auf, welche zueinander in einem Winkel grösser 2°, insbesondere grösser 5°, insbesondere grösser 10°, angeordnet sind. Sowohl der Fettfilter als auch der Geruchsfilter können durch die Aussparung der Kochfeldoberfläche zur Reinigung entnommen werden. Eine separate Öffnung zur Wartung einer dieser Komponenten ist damit nicht erforderlich. Insbesondere sind die Lufteintrittsflächen eben ausgestaltet und insbesondere umfasst der Geruchsfilter nur genau diese zwei Lufteintrittsflächen, nämlich die erste Lufteintrittsfläche und die zweite Lufteintrittsfläche, und somit keine weiteren Lufteintrittsflächen.

Die Anzahl von Lufteintrittsflächen ist bei dieser Definition nicht begrenzt. Die erste und die zweite Lufteintrittsflächen können zwei von mehreren Lufteintrittsflächen sein.

Die Anordnung von zwei Lufteintrittsflächen in einem bestimmten positiven Winkel zueinander bedeutet, dass nicht sämtliche Lufteintrittsflächen des Geruchsfilters in einer einzigen Ebene liegen. Bevorzugt weist der Geruchsfilter einen Knick auf, sodass die erste Lufteintrittsfläche in einem Winkel zur zweiten Lufteintrittsfläche steht. Ein gebogener bzw. ein geknickter Geruchsfilter hat den Vorteil, dass er aufgrund seiner Geometrie auch durch eine schmale Lufteinlassöffnung aus der Dunstabzugsvorrichtung entnommen werden kann. Die Lufteinlassöffnung sollte nämlich nicht zu gross sein, weil sie die nutzbare Fläche der Kochfeldoberfläche verringert.

In einer besonderen Ausführungsform umfasst der Geruchsfilter eine erste Luftaustrittsfläche und eine zweite Luftaustrittsfläche, wobei die erste Luftaustrittsfläche parallel zur ersten Lufteintrittsfläche und die zweite Luftaustrittsfläche parallel zur zweiten Lufteintrittsfläche angeordnet sind. Mit dieser Ausgestaltung der Geometrie des Geruchsfilters kann dieser möglichst kompakt ausgestaltet werden.

Bevorzugst ist die erste und/oder die zweite Lufteintrittsfläche in einem Winkel von maximal 45°, insbesondere maximal 30°, insbesondere maximal 15°, zur Kochfeldoberfläche angeordnet. Die Kochfeldoberfläche ist diejenige Oberfläche, auf welcher die Pfannen und Töpfe zum Kochen aufgestellt werden. Insbesondere sind die erste und/oder die zweite Lufteintrittsfläche horizontal angeordnet.

Um die Höhe der Dunstabzugsvorrichtung möglichst gering zu halten, wird der Geruchsfilter unterhalb der Kochfeldoberfläche möglichst horizontal angeordnet. In der horizontalen Erstreckung steht eine Fläche in der Grösse der Kochfeldoberfläche zur Verfügung. Entsprechend grosszügig kann der Geruchsfilter dimensioniert werden. Je grösser die Filterfläche ausgestaltet werden kann, umso kleiner ist der Luftwiderstand im Strömungskanal.

Mit Vorteil ist ein Teil, insbesondere mehr als die Hälfte, der gesamten Luftaustrittsfläche des Fettfilters, insbesondere die gesamte Luftaustrittsfläche des Fettfilters, in einem Winkel von maximal 45°, insbesondere maximal 30°, insbesondere maximal 15°, zu einer Vertikalen zur Kochfeldoberfläche angeordnet. Diese Winkelintervalle umfassen auch einen Winkel von 0°. Damit soll der Fettfilter nicht horizontal wie der Geruchsfilter, sondern vertikal angeordnet sein. Bei einer vertikalen Anordnung des Fettfilters strömt die Luft horizontal hindurch und erfährt anschliessend eine Umlenkung um in vertikaler Richtung durch den horizontal angeordneten Geruchsfilter zu strömen.

Die vertikale Anordnung des Fettfilters erlaubt eine möglichst kompakte Anordnung sehr nahe hinter der Lufteinlassöffnung. Kombiniert mit der horizontalen Anordnung des Geruchsfilters erlaubt dies eine platzsparende Anordnung beider Komponenten und eine einfache Entnahme durch die Lufteinlassöffnung zur Reinigung.

Insbesondere ist die gesamte Luftaustrittsfläche, insbesondere ein Teil oder mehr als die Hälfte der gesamten Luftaustrittsfläche, des Fettfilters in einem Winkel von mindestens 45°, insbesondere mindestens 60°, zur ersten und/oder zur zweiten Lufteintrittsfläche des Geruchsfilters angeordnet. Mit anderen Worten stehen Fettfilter und Geruchsfilter in einem positiven Winkel zueinander.

Mit Vorteil sind der Geruchsfilter und der Lüfter auf zum Fettfilter gegenüberliegenden Seiten angeordnet. D.h. der Geruchsfilter befindet sich auf einer ersten Seite des Fettfilters und der Lüfter befindet sich auf einer zweiten Seite des Fettfilters, wobei die erste Seite und die zweite Seite mit Bezug auf den Fettfilter gegenüberliegend sind. Diese Anordnung hat den Vorteil, dass sowohl für den Lüfter als auch für den Geruchsfilter genügend Raum für die Anordnung zur Verfügung steht und der Geruchsfilter eine entsprechend grosse Filterfläche aufweisen kann.

In einer besonderen Ausführungsform ist der Geruchsfilter seitlich zum Fettfilter und/oder zwischen Fettfilter und Kochfeldrand angeordnet. Der Begriff "seitlich" ist mit Blick auf eine übliche Anordnung des Kochfeldes zu verstehen. "Seitlich" bedeutet somit, dass der Geruchsfilter nicht unterhalb des Fettfilters angeordnet ist, sondern seitwärts.

Mit Vorteil strömt die Luft zwischen Geruchsfilter und Lüfter horizontal unterhalb des Fettfilters vorbei. Dies ermöglicht, dass der Lüfter und der Geruchsfilter auf unterschiedlichen Seiten des Fettfilters angeordnet sein können.

Insbesondere ist der Geruchsfilter in einem Luftkanalabschnitt angeordnet, welcher derart ausgestaltet ist, dass die Luft in diesem eine Strömungsrichtungsumkehr erfährt. Unter einer Strömungsrichtungsumkehr ist eine Richtungsänderung von mehr als 90°, insbesondere mehr als 120°, insbesondere mehr als 150° zu verstehen.

Insbesondere ist der Geruchsfilter ein Aktivkohlefilter und/oder er weist eine fixe Form und/oder einen Handgriff auf. Eine "fixe Form" bedeutet, dass sich der Geruchsfilter nicht falten oder zusammenrollen lässt. Er ist in seiner Form fixiert und diese kann nicht verändert werden.

In einer besonderen Ausführungsform sind der Fettfilter und der Geruchsfilter derart angeordnet und ausgestaltet, dass der Geruchsfilter nur herausnehmbar ist, wenn der Fettfilter durch die Aussparung bereits herausgenommen ist, und unmittelbar nach Herausnahme des Fettfilters der Geruchsfilter herausnehmbar ist. Dies bedeutet, dass nach dem Herausnehmen des Fettfilters keine weitere Komponente entnommen werden muss, damit der Geruchsfilter zugänglich und herausnehmbar ist.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen Schnitt durch ein Kochfeld mit einer unterhalb der Kochfeldoberfläche angeordneten Dunstabzugsvorrichtung;
Fig. 2 die Möglichkeit, den Geruchsfilter durch die Lufteinlassöffnung zur Reinigung zu entnehmen.

### Weg zur Ausführung der Erfindung

Die Fig. 1 zeigt ein Kochfeld mit einer Kochfeldoberfläche 1 zum Aufstellen von Töpfen 2 und Pfannen. Das Kochfeld ist in üblicher Einbaulage gezeigt. Die Begriffe oben, unten, links, rechts sind so wie in Fig. 1 gezeigt zu verstehen. Die Kochfeldoberfläche 1 ist horizontal angeordnet. Aussenseitig der Kochfeldoberfläche ist jeweils ein Kochfeldrand 3 vorhanden. Er begrenzt die Kochfeldoberfläche 1. Mittig weist das Kochfeld eine Lufteinlassöffnung 4 auf, welche in einer Aussparung der Kochfeldoberfläche 1 angeordnet ist.

Die Lufteinlassöffnung 4 bildet den Einlass in die Dunstabzugsvorrichtung, welche unterhalb der Kochfeldoberfläche 1 angeordnet ist. Weiter umfasst die Dunstabzugsvorrichtung einen Luftkanal 5, einen Fettfilter 6, einen Geruchsfilter 7 und einen Lüfter 8. Der Lüfter 8 saugt Luft durch die Lufteinlassöffnung 4 ein, welche anschliessend durch den Luftkanal 5 strömt. Die eingezeichneten Pfeile stellen die Luftströmung durch den Luftkanal 5 dar. Nach Eintritt der Luft durch die Lufteinlassöffnung 4 strömt die Luft durch den Fettfilter 6. Anschliessend strömt die Luft durch den Geruchsfilter 7, welcher stromabwärts zum Fettfilter 6 angeordnet ist. Sodann strömt die Luft unterhalb des Fettfilters 6 horizontal vorbei zum Lüfter 8. Nach dem Lüfter 8 verlässt die Luft die Dunstabzugsvorrichtung.

Die Fettfilter 6 sind annähernd vertikal angeordnet. Zur gestrichelten Linie 11, welche die Vertikale zur Kochfeldoberfläche 1 darstellt, stehen die Fettfilter 6 in einem Winkel A von ca. 10°. Die Linie 12 zeigt eine Verlängerung des linken Fettfilters 6. Aufgrund der vertikalen Anordnung lässt sich der Fettfilter 6 leicht durch die Lufteinlassöffnung 4 entnehmen. Zusammen mit der Auffangwanne 13 bildet der Fettfilter 6 eine entnehmbare Einheit.

Die Luft strömt durch den Fettfilter 6 und verlässt diesen auf der aussenseitig angeordneten Luftaustrittsfläche 61. Anschliessend strömt die Luft nach links zum Geruchsfilter 7, welcher seitlich zum Fettfilter 6 angeordnet ist. Lüfter 8 und Geruchsfilter 7 sind in Bezug zum Fettfilter 6 gegenüberliegend angeordnet. Zudem ist der Geruchsfilter 7 zwischen dem Fettfilter 6 und dem Kochfeldrand 3 angeordnet.

Der Geruchsfilter 7 kann ein Aktivkohlefilter sein. Er weist eine erste ebene Lufteintrittsfläche 71 und eine zweite Ebene Lufteintrittsfläche 72 auf. Diese sind zueinander in einem Winkel B von ca. 10° angeordnet. Der Geruchsfilter 7 weist somit einen Knick 73 auf, welcher die beiden Lufteintrittsflächen 71, 72 zueinander abgrenzt. Die erste Lufteintrittsfläche 71 ist horizontal und somit parallel zur Kochfeldoberfläche 1 angeordnet. Die zweite Lufteintrittsfläche 72 steht in einem Winkel B von ca. 10° zur Kochfeldoberfläche 1. Im Weiteren weist der Geruchsfilter 7 eine erste Luftaustrittsfläche 74, welche parallel zur ersten Lufteintrittsfläche 71 angeordnet ist, und eine zweite Luftaustrittsfläche 75, welche parallel zur zweiten Luftaustrittsfläche 72 angeordnet ist, auf.

Während der Fettfilter 6 im Wesentlichen vertikal angeordnet ist, liegt der Geruchsfilter 7 horizontal in der Dunstabzugsvorrichtung. Zwischen der Luftaustrittsfläche 61 des Fettfilters 6 und der ersten Lufteintrittsfläche 71 bildet sich ein Winkel C von ca. 80°. Der Winkel zwischen der Luftaustrittsfläche 61 des Fettfilters 6 und der zweiten Lufteintrittsfläche 72 des Geruchsfilters 6 beträgt ca. 90°. Die relativ zueinander geneigte Anordnung hat zur Folge, dass der Luftstrom im Luftkanal 5 eine Richtungsänderung erfährt. Zwischen dem ersten Luftkanalabschnitt 51 und dem zweiten Luftkanalabschnitt 52 bildet sich eine Richtungsumkehr von ca. 160°. Der Geruchsfilter 7 ist dabei mitten in dieser Richtungsumkehr angeordnet.

Die Fig. 2 zeigt die Entnahme des Geruchsfilters 7 durch die Lufteinlassöffnung 4. Die Entnahme des Geruchsfilters 7 ist möglich, weil bereits der Fettfilter 6 durch die Lufteinlassöffnung 4 entnommen wurde. Nach Entnahme des Fettfilters 6 kann unmittelbar danach der Geruchsfilter 7 entnommen werden. Es brauchen keine weiteren Bauteile entnommen zu werden.

Der Geruchsfilter 7 weist eine fixe Form auf, d.h. er kann beispielsweise nicht zusammengefaltet oder zusammengerollt werden. Durch die schmale Lufteinlassöffnung 4 lässt er sich aufgrund des Knicks 73 einfach entnehmen. Der Benutzer greift den Geruchsfilter 7 am Handgriff 76 und zieht diesen durch die Lufteinlassöffnung 4 heraus.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Kochfeld mit einer Dunstabzugsvorrichtung und einer Kochfeldoberfläche (1) zum Aufstellen von Töpfen (2) und Pfannen, wobei die Dunstabzugsvorrichtung umfasst
- eine Lufteinlassöffnung (4), welche in einer Aussparung der Kochfeldoberfläche (1) angeordnet ist,
- einen Lüfter (8) zum Ansaugen von Luft durch die Lufteinlassöffnung (4),
- einen Fettfilter (6),
wobei stromabwärts des Fettfilters (6) ein Geruchsfilter (7) angeordnet ist, wobei der Geruchsfilter (7) eine erste Lufteintrittsfläche (71) und eine zweite Lufteintrittsfläche (72) aufweist, welche zueinander in einem Winkel grösser 2°, insbesondere grösser 5°, insbesondere grösser 10°, angeordnet sind,
**dadurch gekennzeichnet, dass** der Fettfilter (6) und der Geruchsfilter (7) durch die Lufteinlassöffnung (4) zur Reinigung herausnehmbar sind, wobei nicht zwei Teile des Geruchsfilters durch einen Kopplungsmagneten miteinander verbunden sind.

2. Kochfeld nach Anspruch 1, wobei die erste Lufteintrittsfläche (71) und die zweite Lufteintrittsfläche (72) ebene Flächen sind.

3. Kochfeld nach einem der vorangehenden Ansprüche, wobei der Geruchsfilter (7) genau die erwähnten zwei Lufteintrittsflächen (71, 72) aufweist.

4. Kochfeld nach einem der vorangehenden Ansprüche, wobei der Geruchsfilter (7) eine erste Luftaustrittsfläche (74) und eine zweite Luftaustrittsfläche (75) aufweist, wobei die erste Luftaustrittsfläche (74) parallel zur ersten Lufteintrittsfläche (71) und die zweite Luftaustrittsfläche (75) parallel zur zweiten Lufteintrittsfläche (72) angeordnet sind.

5. Kochfeld nach einem der vorangehenden Ansprüche, wobei die erste Lufteintrittsfläche (71) und/oder die zweite Lufteintrittsfläche (72) in einem Winkel von maximal 45°, insbesondere maximal 30°, insbesondere maximal 15°, zur Kochfeldoberfläche (1) angeordnet sind,
insbesondere wobei die erste Lufteintrittsfläche (71) und/oder die zweite Lufteintrittsfläche (72) horizontal angeordnet sind.

6. Kochfeld nach einem der vorangehenden Ansprüche, wobei ein Teil, insbesondere mehr als die Hälfte, der gesamten Luftaustrittsfläche (61) des Fettfilters (6), insbesondere die gesamte Luftaustrittsfläche (61) des Fettfilters (6), in einem Winkel von maximal 45°, insbesondere maximal 30°, insbesondere maximal 15°, zu einer Vertikalen (11) zur Kochfeldoberfläche (1) angeordnet sind.

7. Kochfeld nach einem der vorangehenden Ansprüche, wobei ein Teil, insbesondere mehr als die Hälfte der gesamten Luftaustrittsfläche (61), insbesondere die gesamte Luftaustrittsfläche (61), des Fettfilters (6) in einem Winkel von mindestens 45°, insbesondere mindestens 60°, zur ersten Lufteintrittsfläche (71) und/oder zur zweiten Lufteintrittsfläche (72) des Geruchsfilters angeordnet sind.

8. Kochfeld nach einem der vorangehenden Ansprüche, wobei der Geruchsfilter (7) und der Lüfter (8) auf zum Fettfilter (6) gegenüberliegenden Seiten angeordnet sind.

9. Kochfeld nach einem der vorangehenden Ansprüche, wobei der Geruchsfilter (7) seitlich zum Fettfilter (6) und/oder zwischen Fettfilter (6) und Kochfeldrand (3) angeordnet ist.

10. Kochfeld nach einem der vorangehenden Ansprüche, wobei die Luft zwischen Geruchsfilter (7) und Lüfter (8) horizontal unterhalb des Fettfilters (6) vorbeiströmt.

11. Kochfeld nach einem der vorangehenden Ansprüche, wobei der Geruchsfilter (7) in einem Luftkanalabschnitt (5) angeordnet ist, welcher derart ausgestaltet ist, dass die Luft in diesem eine Strömungsrichtungsumkehr erfährt.

12. Kochfeld nach einem der vorangehenden Ansprüche, wobei der Geruchsfilter (7)
- ein Aktivkohlefilter ist, und/oder
- eine fixe Form aufweist, und/oder
- einen Handgriff (76) aufweist.

13. Kochfeld nach einem der vorangehenden Ansprüche, wobei der Fettfilter (6) und der Geruchsfilter (7) derart angeordnet und ausgestaltet sind, dass
- der Geruchsfilter (7) durch die Lufteinlassöffnung (4) nur herausnehmbar ist, wenn der Fettfilter (6) durch die Lufteinlassöffnung (4) bereits herausgenommen worden ist, und
- unmittelbar nach Herausnahme des Fettfilters (6) der Geruchsfilter (7) herausnehmbar ist.

## Claims

1. Cooking hob with an extractor device and a hob surface (1) for placing pots (2) and pans, the extractor device comprising
- an air inlet opening (4), which is arranged in a recess in the hob surface (1),
- a fan (8) for drawing in air through the air inlet opening (4),
- a grease filter (6),
wherein an odour filter (7) is arranged downstream of the grease filter (6), wherein the odour filter (7) has a first air inlet surface (71) and a second air inlet surface (72), which are arranged at an angle greater than 2°, in particular greater than 5°, in particular greater than 10°, relative to one another,
**characterised in that** the grease filter (6) and the odour filter (7) can be removed through the air inlet opening (4) for cleaning, whereby not two parts of the odour filter are connected to each other by a coupling magnet.

2. Cooking hob according to claim 1, wherein the first air inlet surface (71) and the second air inlet surface (72) are flat surfaces.

3. Cooking hob according to one of the preceding claims, wherein the odour filter (7) has precisely the aforementioned two air inlet surfaces (71, 72).

4. Cooking hob according to one of the preceding claims, wherein the odour filter (7) has a first air outlet surface (74) and a second air outlet surface (75), wherein the first air outlet surface (74) is arranged parallel to the first air inlet surface (71) and the second air outlet surface (75) is arranged parallel to the second air inlet surface (72).

5. Cooking hob according to one of the preceding claims, wherein the first air inlet surface (71) and/or the second air inlet surface (72) are arranged at an angle of at most 45°, in particular at most 30°, in particular at most 15°, to the hob surface (1),
in particular wherein the first air inlet surface (71) and/or the second air inlet surface (72) are arranged horizontally.

6. Cooking hob according to one of the preceding claims, wherein a part, in particular more than half, of the entire air outlet surface (61) of the grease filter (6), in particular the entire air outlet surface (61) of the grease filter (6), is arranged at an angle of at most 45°, in particular at most 30°, in particular at most 15°, to a vertical (11) to the hob surface (1).

7. Cooking hob according to one of the preceding claims, wherein a part, in particular more than half of the entire air outlet surface (61), in particular the entire air outlet surface (61), of the grease filter (6) is arranged at an angle of at least 45°, in particular at least 60°, to the first air inlet surface (71) and/or to the second air inlet surface (72) of the odour filter.

8. Cooking hob according to one of the preceding claims, wherein the odour filter (7) and the fan (8) are arranged on opposite sides to the grease filter (6).

9. Cooking hob according to one of the preceding claims, wherein the odour filter (7) is arranged laterally to the grease filter (6) and/or between the grease filter (6) and the edge (3) of the hob.

10. Cooking hob according to one of the preceding claims, wherein the air between odour filter (7) and fan (8) flows horizontally below the grease filter (6).

11. Cooking hob according to one of the preceding claims, wherein the odour filter (7) is arranged in an air duct section (5) which is designed in such a way that the air in it undergoes a reversal of flow direction.

12. Cooking hob according to one of the preceding claims, wherein the odour filter (7)
- is an activated carbon filter, and/or
- has a fixed shape, and/or
- has a handle (76).

13. Cooking hob according to one of the preceding claims, wherein the grease filter (6) and the odour filter (7) are arranged and designed in such a way that
- the odour filter (7) can only be removed through the air inlet opening (4) if the grease filter (6) has already been removed through the air inlet opening (4), and
- the odour filter (7) can be removed immediately after removal of the grease filter (6).

## Revendications

1. Plaque de cuisson avec un dispositif d'extraction de vapeur et une surface de plaque de cuisson (1) pour poser des casseroles (2) et des poêles, dans laquelle le dispositif d'extraction de vapeur comprend
- une ouverture d'entrée d'air (4) qui est disposée dans un évidement dans la surface de de plaque cuisson (1),
- un ventilateur (8) pour aspirer l'air à travers l'ouverture d'entrée d'air (4),
- un filtre à graisse (6),
dans lequel un filtre à odeurs (7) est disposé en aval du filtre à graisse (6), dans lequel le filtre à odeurs (7) comporte une première surface d'entrée d'air (71) et une deuxième surface d'entrée d'air (72), qui sont disposées l'un par rapport à l'autre à un angle supérieur à 2°, en particulier supérieur à 5°, en particulier supérieur à 10°,
**caractérisé en ce que** le filtre à graisse (6) et le filtre à odeurs (7) peuvent être retirés par l'ouverture d'entrée d'air (4) pour être nettoyés, de sorte qu'aucune deux parties du filtre à odeurs ne sont reliées entre elles par un aimant d'accouplement.

2. Plaque de cuisson selon la revendication 1,
dans laquelle la première surface d'entrée d'air (71) et la deuxième surface d'entrée d'air (72) sont des surfaces planes.

3. Plaque de cuisson selon l'une des revendications précédentes, dans laquelle le filtre à odeurs (7) comporte précisément les deux surfaces d'entrée d'air (71, 72) susmentionnées.

4. Plaque de cuisson selon l'une des revendications précédentes, dans laquelle le filtre à odeurs (7) comporte une première surface de sortie d'air (74) et une deuxième surface de sortie d'air (75), dans laquelle la première surface de sortie d'air (74) est disposée parallèlement à la première surface d'entrée d'air (71) et la deuxième surface de sortie d'air (75) est disposée parallèlement à la deuxième surface d'entrée d'air (72).

5. Plaque de cuisson selon l'une des revendications précédentes, dans laquelle la première surface d'entrée d'air (71) et/ou la deuxième surface d'entrée d'air (72) sont disposées à un angle d'au plus 45°, en particulier d'au plus 30°, en particulier d'au plus 15°, par rapport à la surface de plaque de cuisson (1),
en particulier dans laquelle la première surface d'entrée d'air (71) et/ou la deuxième surface d'entrée d'air (72) sont disposées horizontalement.

6. Plaque de cuisson selon l'une des revendications précédentes, dans laquelle une partie, en particulier plus de la moitié, de la surface de sortie d'air totale (61) du filtre à graisse (6), en particulier la surface de sortie d'air totale (61) du filtre à graisse (6), est disposée à un angle d'au plus 45°, en particulier d'au plus 30°, en particulier d'au plus 15°, par rapport à une verticale (11) à la surface de plaque de cuisson (1).

7. Plaque de cuisson selon l'une des revendications précédentes, dans laquelle une partie, en particulier plus de la moitié de la surface totale de sortie d'air (61), en particulier la surface totale de sortie d'air (61), du filtre à graisse (6) est disposée à un angle d'au moins 45°, en particulier d'au moins 60°, par rapport à la première surface d'entrée d'air (71) et/ou à la deuxième surface d'entrée d'air (72) du filtre à odeurs.

8. Plaque de cuisson selon l'une des revendications précédentes, dans laquelle le filtre à odeurs (7) et le ventilateur (8) sont disposés sur des côtés opposés au filtre à graisse (6).

9. Plaque de cuisson selon l'une des revendications précédentes, dans laquelle le filtre à odeurs (7) est disposé latéralement par rapport au filtre à graisse (6) et/ou entre le filtre à graisse (6) et le bord (3) de la plaque de cuisson.

10. Plaque de cuisson selon l'une des revendications précédentes, dans laquelle l'air entre le filtre à odeurs (7) et le ventilateur (8) s'écoule horizontalement sous le filtre à graisse (6).

11. Plaque de cuisson selon l'une des revendications précédentes, dans laquelle le filtre à odeurs (7) est disposé dans une section de conduit d'air (5) qui est conçu de telle manière que l'air qui s'y trouve subit une inversion de direction de flux.

12. Plaque de cuisson selon l'une des revendications précédentes, dans laquelle le filtre à odeurs (7)
- est un filtre à charbon actif, et/ou
- a une forme fixe, et/ou
- comporte une poignée (76).

13. Plaque de cuisson selon l'une des revendications précédentes, dans laquelle le filtre à graisse (6) et le filtre à odeurs (7) sont disposés et conçus de telle manière que
- le filtre à odeurs (7) ne peut être retiré par l'ouverture d'entrée d'air (4) que si le filtre à graisse (6) a déjà été retiré par l'ouverture d'entrée d'air (4), et
- le filtre à odeurs (7) peut être retiré immédiatement après le retrait du filtre à graisse (6).
